# EUROPÄISCHE PATENTSCHRIFT

(11) **EP 0 774 537 B1**
(45) Veröffentlichungstag und Bekanntmachung des Hinweises auf die Patenterteilung: **09.01.2002**
(21) Anmeldenummer: 96117316.8
(22) Anmeldetag: 16.03.1994
(51) Int. Cl.: D02H 3/00

(54) **Schärmaschine**
Warping machine
Ourdissoir

(30) Priorität: 30.04.1993 DE 4314393
(43) Veröffentlichungstag der Anmeldung: 21.05.1997
(62) Teilanmeldung aus: 94911182.7
(73) Patentinhaber: KARL MAYER TEXTILMASCHINENFABRIK GmbH, 63179 Obertshausen (DE)
(72) Erfinder: Lenzen, Josef, 48249 Dülmen (DE); Wisniewski, Herbert, 48653 Coesfeld-Lette (DE); Heuermann, Josef, 48727 Billerbeck (DE)
(74) Vertreter: Knoblauch, Andreas, Dr.-Ing.

(56) Entgegenhaltungen:
- EP-A- 0 531 737
- DE-A- 3 219 132
- DE-A- 3 432 276
- DE-A- 4 007 620
- DE-A- 4 304 956
- DE-U- 9 110 393
- DE-U- 9 112 257

## Beschreibung

Die Erfindung betrifft eine Schärmaschine nach dem Oberbegriff des Anspruchs 1.

Eine solche Schärmaschine ist aus DE 91 10 393 U bekannt. Dort sind Schärriet und Auftragsdicken-Meßeinrichtung gemeinsam am Schärschlitten angebracht. Der Schärschlitten ist parallel zur Trommelachse und quer hierzu verschiebbar. Hierbei treten Schwierigkeiten auf, weil Fadenzufuhr und Messung praktisch an der selben Stelle erfolgen. So benötigt man eine Umlenkwalze und muß beengte Platzverhältnisse in Kauf nehmen.

Ein Verfahren zum Schären von Fäden auf eine Schärtrommel einer Schärmaschine ist aus der D2-OS 37 02 293 bekannt. Bei diesem Verfahren wird ein Schärriet in Abhängigkeit von der anwachsenden Wickeldicke relativ zur Schärtrommel verschoben, indem beim Schären des ersten Bandes mit vorgegebenem Schärschlittenvorschub der Wikkelumfang von einem Tastorgan bei Stillstand der Schärtrommel abgetastet und dabei dessen Verstellweg während einer Meßwickelphase in Abhängigkeit von der Anzahl der Umdrehungen der Schärtrommel gemessen wird. Danach wird beim Schären des Restes des ersten Schärbandes und nach dem Kopieren des Meßwickels beim Schären der Folgebänder der Vorschub des Schärschlittens beim Schären des Restes der Folgebänder entsprechend dem gemessenen Verstellweg korrigiert. Zunächst wird beim Schären des ersten Bandes vor dem Schären des Meßwickels ein Basiswickel mit einem vorgegebenen Scnärschlittenvorschub geschärt und dessen Wickelumfang vom Tastorgan abgetastet, dessen Verstellweg in Abhängigkeit von der Anzahl der Umdrehungen gemessen wird. Dann wird das Tastorgan entsprechend des beim Schären des Basiswickels gemessenen Verstellwegs justiert und aus der Differenz zwischen dem gemessenen Verstellweg beim Meßwickel und dem gemessenen Verstellweg beim Basiswickel ein zum Schären des Restes des ersten Bandes vor-gesehener korrigierter Vorschub ermittelt. Alle weiteren Schärbänder werden wie das erste Band hinsichtlich des Basis- und Meßwikkels mit dem vorgegebenen Vorschub und der Restwickel mit dem korrigierten Schärschlittenvorschub geschärt.

Der Nachteil des bekannten Verfahrens besteht darin, daß ein stufiger Wickel auf Grund des dreiteiligen Aufbaus des ersten Schärbandes entsteht. Ein weiterer Nachteil besteht außerdem darin, daß, obwohl der korrigierte Vorschubwert bereits bekannt ist, die nachfolgenden Wickel in gleicher Weise, also auch mit Basis-und Meßwickel mit ursprünglich vorgegebenen Schärschlittenvorschub gewickelt werden müssen, um einen gleichen Aufbau aller nachfolgenden Schärbänder zu gewährleisten.

Aus der DE 40 07 620 C2 ist dabei bekannt, die Auftragsdicke mit Hilfe einer Laserlicht-Entfernungsmeßeinrichtung zu bestimmen, die auf eine gegen den Wickelaufbau gepreßte Andruckplatte gerichtet ist.

Der Erfindung liegt die Aufgabe zugrunde, eine gattungsgemäße Schärmaschine zu schaffen, bei der die Funktionen von Schärriet und Auftragsdicken-Meßeinrichtung nicht miteinander kollidieren.

Diese Aufgabe wird erfindungsgemäß durch die Merkmal des Anspruchs 1 gelöst.

Bei dieser Ausgestaltung kann die Auftragsdicken-Meßeinrichtung über dem gerade aufzuwickelnden Schärband, also in Umfangrichtung versetzt zum Schärriet, gehalten werden. Die Fadenschar kann ohne Umlenkung von Schärriet auf den Wickel geführt werden.

In vorteilhafter Weise ist vorgesehen, daß das Schären von Anfang an vollautomatisch und ohne Materialverlust erfolgen kann. Hierzu sind zu Beginn des Schärprozesses ein Start- sowie eine Lernphase vorgesehen. In der Startphase wird zunächst ein Anfangswert für die Vorschubgeschwindigkeit in Abhängigkeit von den Kettparametern, z.B. der Gesamtfadenzahl der Kettbreite und der Garnnummer bestimmt. Dieser vorläufige, theoretisch bestimmte Vorschubgeschwindigkeitswert wird zumindest für die erste Umdrehung der Schärtrommel als Vorschubgeschwindigkeitssignal verwendet. Die Lernphase beginnt entweder mit der Startphase oder im Anschluß an die Startphase, wobei in der Lernphase kontinuierlich berührungslos die Auftragsdicke des Schärbandes gemessen wird, indem eine Auftragsdicken-Meßeinrichtung in einem vorgegebenen, im wesentlichen konstanten Abstand von der Oberfläche des gerade aufgewickelten Schärbandes gehalten wird. Der im wesentlichen konstante Abstand von der Oberfläche der Fadenschar ist erforderlich, um die Auftragsdicken-Meßeinrichtung in ihrem optimalen Meßabstand von der Schärbandoberfläche zu halten, da es auf eine äußerst genaue Entfernungsmessung ankommt. Aus den Signalen der Auftragsdicken-Meßeinrichtung kann die Auftragsdicke ermittelt werden und in Abhängigkeit von der Auftragsdicke die Vorschubgeschwindigkeit frühestens ab der zweiten Umdrehung der Schärtrommel geregelt werden.

Die Dauer der Lernphase ist von der Stabilisierung der von der Regelung vorgegebenen Vorschubgeschwindigkeitssignale abhängig. Diese Stabilisierung tritt je nach Garnqualität nach einer unterschiedlichen Anzahl von Umdrehungen, z.B. nach ca. 30 Umdrehungen ein. Wenn also eine gewisse Stabilisierung der Regelung erfolgt ist, wird eine vorbestimmte Anzahl von zuletzt erhaltenen Vorschubgeschwindigkeitssignalen herangezogen, um ein für die Arbeitsphase des Schärprozesses gültiges konstantes Vorschubgeschwindigkeitssignal festzulegen. Der gesamte restliche Schärprozeß wird mit dieser in der Lernphase bestimmten Vorschubgeschwindigkeit ausgeführt.

Es kann vorgesehen sein, daß zu Beginn der Lernphase die maximale Korrektur des Vorschubgeschwindigkeitssignals pro Meßzyklus der Auftragsdicken-Meßeinrichtung begrenzt wird. Auf diese Weise wird ein Aufschaukeln der Regelung verhindert. Die Korrektur des Vorschubgeschwindigkeitssignals erfolgt dann ggf. in mehreren Schritten in die gleiche Richtung, so daß ein starkes Überschwingen der Vorschubgeschwindigkeitssignale um den korrekten Vorschubgeschwindigkeitswert vermieden wird.

Vorzugsweise ist vorgesehen, daß eine Laserlicht-Entfernungsmeßeinrichtung als Auftragsdicken-Meßeinrichtung verwendet wird. Für eine optimale Regelung wird ein Meßgerät mit einer hohen Auflösung der Meßwerte benötigt. Die berührungslose Entfernungsmessung mit dem Laser ermöglicht eine Auflösung von ca. 30 µm.

Vorteilhaft kann vorgesehen sein, daß das konstante Vorschubgeschwindigkeitssignal in der Arbeitsphase auf den Mittelwert der in einer vorbestimmten Anzahl von Meßzyklen in der Lernphase erhaltenen Vorschubgeschwindigkeitssignale eingestellt wird, wenn eine ebenfalls vorgegebene, maximale Schwankungsbreite der geregelten Vorschubgeschwindigkeitssignale in der Lernphase unterschritten wird. Das Umschalten von der Lernphase in die Arbeitsphase erfolgt demzufolge dann, wenn die Standardabweichung, beispielsweise der letzten 10 oder 20 Vorschubgeschwindigkeitssignale, einen vorgegebenen maximalen Grenzwert unterschreitet.

Es ist vorgesehen, daß das konstante Vorschubgeschwindigkeitssignal zu Beginn der Arbeitsphase an die Steuerung rückgemeldet wird, um die erforderliche Windungsanzahl zur Einhaltung der an der Schärmaschine eingestellten Kettlänge zu ermitteln und der Motorsteuerung ein exaktes Zählsignal für den aktuellen Schärprozeß zu übergeben, der die Einhaltung der exakten Kettlänge garantiert. Dabei kann eine voreingestellte Windungsanzahl bei Bedarf korrigiert werden. Gleichzeitig kann die Steuerung bei Kapazitätsüberschreitung ein Warnsignal ausgeben. Wenn die Auftragshöhe überschritten wird kann eine automatische Abschaltung der Schärmaschine vorgesehen sein.

Die Auftragsdicken-Meßeinrichtung wird vorzugsweise synchron mit der Drehbewegung der Schärtrommeln und der Veränderung der Lage des Schärbandes bewegt. Dabei wird die Entfernungsmessung vorzugsweise auf die Mitte des Schärbandes gerichtet.

Die erfindungsgemäße Vorrichtung zeichnet sich dadurch aus, daß die Auftragsdicken-Meßeinrichtung sowohl parallel zur Schärtrommelachse als auch orthogonal zur Schärtrommelachse synchron mit der Schärtrommeldrehung und der Lageveränderung des Schärbandes bewegbar ist, wobei die Auftragsdicken-Meßeinrichtung einen im wesentlichen konstanten, vorgegebenen Abstand von der Schärbandoberfläche einhält.

Vorteilhaft kann die Auftragsdicken-Meßeinrichtung an dem das Schärriet tragenden Schlitten befestigt sein und die Nachführbewegung gemeinsam mit dem Schärriet ausführen. Es zeigen:
- Fig. 1: eine Konusschärmaschine im Aufriß und im Schema,
- Fig. 2: den Bandaufbau bei einer Konusschärmaschine,
- Fig. 3: eine Ansicht des Supports mit dem an dem Support angebrachten Antriebsmechanismus für die Höhenverstellung desselben, die Querverstellung des Schieberiets und die Verstellung der Auftragsdicken-Meßeinrichtung,
- Fig. 4: eine teilweise geschnittene Seitenansicht gemäß Fig. 3, und
- Fig. 5: die Steuerung der Schärmaschine.

Die Konusschärmaschine 1 weist eine Schärtrommel 2 mit einem zylindrischen Teil 3 und einen Konusteil 4 auf. Die Schärtrommel 2 wird in Lagern 6 von einem Grundrahmen 7 getragen, Der Grundrahmen 7 ist als Wagen ausgebildet und kann mittels der Laufräder 8 auf Schienen 9 hin- und hergefahren werden. Ein Motor 11 mit Drehimpulsgeber treibt mittels eines Übertragungsgliedes 12 und einem Riemenrad 13 die Welle 5 und damit die Schärtrommel 2 an, wobei eine Bremse 14 für eine Bremsscheibe 15 vorgesehen ist. Mit 16 ist der Fahrmotor bezeichnet. Ein weiterer Motor 17 treibt eine Gewindeleitspindel 18 an, von der ein Support 20 längs der Schärtrommel 2 mittels einer Spindelmutter 19 hin- und herverschoben werden kann.

Der Support 20 weist einen Schärschlitten 21 auf, der auf Führungen längs der Schärtrommel 2 mittels der Spindel 18 hin- und herverschoben werden kann. An dem Schärschlitten 21 ist ein weiterer Schlitten 23 höhenverstellbar angebracht. Der weitere Schlitten 23 trägt den Antriebsmechanismus für die Bewegung eines Schieberietes 25 quer zur Schärtrommel 2 und für die Höhenverstellung des weiteren Schlittens 23 mit den daran angebrachten weiteren Teilen, sowie einen Arm 48, der eine Auftragsdicken-Meßeinrichtung 55 orthogonal über der Trommelachse der Schärtrommel 2 in etwa mittig über dem gerade aufzuwickelnden Schärband hält.

Ein Motor 28 treibt mittels der Übertragungsglieder 29,30 eine Welle 31 an, von der mehrere Antriebe abgeleitet sind. Das Schieberiet 25 befindet sich auf einem Kreuzschlitten 32. Von der Welle 31 führt ein Übertragungsglied 33 zu einem Schneckentrieb 34, der eine Gewindespindel 35 antreibt, die den Schlitten 32 in Querrichtung zu der Längsachse der Trommel 2 verschieben kann. Das Schieberiet 25 sitzt auf einer Spindel 37, die von einem eigenen Motor 38 angetrieben wird, der an dem Schlitten 32 befestigt ist. Die Verschiebung des Rietes 25 in Längsrichtung zur Trommel 2 ist also unabhängig von der Verschiebung quer zur Trommelachse.

Auf der Welle 31 befindet sich ein Zahnrad 40, das mit einem weiteren Zahnrad 41 kämmt, dessen Welle 42 mit einem Schneckentrieb 43 verbunden ist, der die Spindel 44 antreibt. Die Spindelmutter 45· ist an dem Supportschlitten 21 befestigt, so daß bei Betätigung der Spindel 44 der Schlitten 23 in der Höhe verschoben wird.

Fig. 2 zeigt den Wickelbau des ersten Schärbandes bei einem Konusteil 4 mit einem Konuswinkel α zur Trommelachse von 15°.

Mit h wird die Auftragshöhe pro Trommelumdrehung bezeichnet, so daß sich der theoretische Vorschub sᵥ pro Trommelumdrehung aus${\text{s}}_{\text{v}} \text{= h/tan α}$ berechnet.

Das Verfahren zum Schären von Fäden läuft insofern automatisch ab, als vom Beginn des Schärprozesses an ohne Unterbrechung des Wickelvorgangs die gesamte Kette aufgewickelt werden kann, wobei auch der erste Wickel von Anfang an mit einer optimalen Vorschubgeschwindigkeit gewickelt wird.

In der Startphase gibt der Steuerungsrechner 64 ein Anfangssignal für die Vorschubgeschwindigkeit sᵥ an eine Synchronlaufsteuerung 62, die ihrerseits die Antriebe 17 und 28, das ist der Supportmotor und der Motor für die Höhenverstellung, synchron zu der Trommeldrehung steuert. Der Anfangswert berechnet sich aus den Kettparametern, z.B. der Gesamtfadenzahl der Kettbreite und der Garnnummer, indem beispielsweise die Gesamtfadenzahl durch die Kettbreite und die Garnnummer dividiert wird. Der sich ergebende Anfangswert für die Vorschubgeschwindigkeit wird nur für die erste oder die ersten Umdrehungen benötigt.

Dieser erste vorläufige Vorschubwert stellt dabei bereits eine sehr gute Näherung an den endgültigen, noch festzustellenden Vorschubwert dar, so daß das Aufschären praktisch von der ersten Wickellage an mit dem erforderlichen Vorschubwert erfolgt.

Spätestens ab der zweiten Umdrehung beginnt die Lernphase, in der mit Hilfe der Auftragsdicken-Meßeinrichtung 55 kontinuierlich berührungslos die Auftragsdicke des Schärbandes erfaßt.wird, indem ein Abstandsignal an einen Vorschubrechner 60 weitergeleitet wird. Gleichzeitig erfassen zwei mit umfangsmäßigen Abstand von einander am Trommelumfang angeortete Initiatoren 66,68 die Drehbewegung der Schärtrommel 2 sowie deren Drehrichtung. Die Initiatoren geben ihre Signale ebenfalls an den Vorschubrechner 60 weiter und starten diesen.

Ab der zweiten Trommelumdrehung erhält der Vorschubrechner Auftragsdicken-Meßsignale, aus denen der Vorschubrechner 60 korrigierte Vorschubgeschwindigkeiten bestimmen kann und ein Regelsignal sᵥ-Regel an die Synchronlaufsteuerung 62 weitergeben kann, die mit den Motoren 17 und 28 die Vorschubgeschwindigkeit und die Höhe des Schärriets 25 ändern können. Die Auftragsdicken-Meßeinrichtung 55 wird dabei aufgrund der Befestigung an dem Schlitten 23 mitbewegt. Die Auftragsdicken-Meßeinrichtung 55 wird außerdem in Höhenrichtung verstellt, und zwar so, daß ein im wesentlichen konstanter Abstand von ca. 50 mm von der Schärbandoberfläche eingehalten wird. Auf diese Weise befindet sich die Laserlicht-Entfernungsmeßeinrichtung, die als Auftragsdicken-Meßeinrichtung 55 verwendet wird, stets im optimalen Meßbereich, so daß mit sehr hoher Genauigkeit der Abstand des Meßkopfes zur Schärbandoberfläche und damit die Auftragsdicke berührungslos gemessen werden kann. Die Auflösung der Laserlicht-Entfernungsmeßeinrichtung beträgt ca. 30 µm. Ein eventueller Schlag der Schärtrommel 2 kann herausgefiltert und bei der Auftragsdickenmessung berücksichtigt werden.

In der Lernphase fallen ca. alle 40 ms neue Meßwerte zur Auftragsdicke an. Zu Beginn der Auftragsdickenmessung wird zweckmäßigerweise der Umfang der Korrektur der Vorschubgeschwindigkeitssignale begrenzt, um Regelschwingungen zu vermeiden. Nach einer bestimmten Anzahl von Trommelumdrehungen stabilisieren sich die geregelten Vorschubgeschwindigkeitssignale, indem die Schwankungsbreite aufeinanderfolgender Signale sich verringert. Nach Stabilisierung der geregelten Vorschubgeschwindigkeitssignale, z.B. nach 20 bis 30 Umdrehungen der Trommel, kann in Abhängigkeit von einem Grenzwert für die Standardabweichung oder anderen Grenzwerten die Lernphase beendet werden und der Mittelwert der letzten Vorschubgeschwindigkeitssignale als für den restlichen Schärprozeß verbindliches, konstantes Vorschubgeschwindigkeitssignal vorgeschrieben werden. Es ist damit sichergestellt, daß eine optimale Vorschubgeschwindigkeit automatisch ermittelt und einheitlich für den gesamten Schärprozeß herangezogen wird. In der Arbeitsphase werden also alle nachfolgenden Schärbänder von Anfang an ohne erneute Messung der Auftragsdicke mit diesem endgültigen Vorschub geschärt. Gegenüber dem ersten Schärband ergibt sich für die nachfolgenden Schärbänder kein unterschiedlicher Aufbau des Wickels, da der endgültige Vorschub bereits nach wenigen Wickellagen eingestellt worden ist.

Der nach Abschluß der Lernphase und zu Beginn der Arbeitsphase festgelegte Endwert des Vorschubgeschwindigkeitssignals wird an den Steuerungsrechner 64 von dem Vorschubrechner 60 zurückgemeldet, damit der Steuerungsrechner 64 die exakte Windungsanzahl bestimmen kann, um die an dem Bedienfeld 56 der Steuerung eingestellte Kettlänge exakt einzuhalten.

## Patentansprüche

1. Schärmaschine mit einer Schärtrommel (2), mit einem Schärschlitten (21), der parallel zur Schärtrommel (2) verfahrbar ist, mit einem Schärriet (25), über das Schärbänder auf der Schärtrommel (2) aufwickelbar sind, mit einer Auftragsdicken-Meßeinrichtung (55), mit einer Einrichtung zum Erfassen der Anzahl der Schärtrommelumdrehungen und mit einer Steuerung (60, 62, 64), die in Abhängigkeit von einem Auftragsdickensignal und einem Umdrehungszählsignal ein Vorschubsignal für das Schärriet (25) erzeugt, wobei das Schärriet (25) und die Auftragsdicken-Meßeinrichtung (55) von dem Schärschlitten (21) getragen und sowohl parallel zur Schärtrommelachse als auch orthogonal zur Schärtrommelachse synchron mit der Schärtrommeldrehung bewegbar sind, und wobei die Auftragsdicken-Meßeinrichtung (55) einen vorgegebenen im wesentlichen konstanten Abstand von der Schärbandoberfläche einhält, **gekennzeichnet durch** einen höhenverstellbaren, an dem Schärschlitten (21) befestigten weiteren Schlitten (23), der die Auftragsdicken-Meßeinrichtung direkt und das Schärriet (25) unter Zwischenschaltung eines Antriebsmechanismus, der das Schärriet bei einer Höhenverstellung des weiteren Schlittens quer zur Trommelachse verschiebt, trägt.

2. Schärmaschine nach Anspruch 1, **dadurch gekennzeichnet, daß** die Steuerung (60, 62, 64) aus dem aktuellen Entfernungssignal der Auftragsdicken-Meßeinrichtung (55) ein Korrektursignal für das Vorschubgeschwindigkeitssignal erzeugt, das die Auftragsdicken-Meßeinrichtung (55) automatisch nachführt.

3. Schärmaschine nach einem der Ansprüche 1 oder 2, **dadurch gekennzeichnet, daß** die Auftragsdicken-Meßeinrichtung (55) aus einer Laserlicht-Entfernungsmeßeinrichtung besteht.

4. Schärmaschine nach einem der Ansprüche 1 bis 3, **dadurch gekennzeichnet, daß** die Meßwertabtastung der Auftragsdicken-Meßeinrichtung (55) je nach Fadendicke und Garnnummer automatisch auf die optimale Meßzykluszeit eingestellt wird.

5. Schärmaschine nach einem der Ansprüche 1 bis 4, **dadurch gekennzeichnet, daß** die Meßwertabtastung der Auftragsdicken-Meßeinrichtung (55) mit einer Zykluszeit von ca. 10 - 100 ms, vorzugsweise zwischen 20 - 60 ms, erfolgt.

## Claims

1. Warping machine with a warping drum (2), with a warping carriage (21) which is movable parallel to the warping drum (2), with a warping reed (25), via which warp sections can be wound on the warping drum (2), with a build-up thickness measuring device (55), with a device for detecting the number of warping-drum revolutions, and with a control (60, 62, 64) which generates an advance signal for the warping reed (25) as a function of a build-up thickness signal and of a revolution-counting signal, the warping reed (25) and the build-up thickness measuring device (55) being carried by the warping carriage (21) and being movable, synchronously with the warping-drum rotation, both parallel to the warping-drum axis and orthogonally to the warping-drum axis, and the build-up thickness measuring device (55) maintaining a predetermined essentially constant distance from the warp-section surface, **characterized by** a vertically adjustable further carriage (23) which is fastened to the warping carriage (21) and which carries the build-up thickness measuring device directly and the warping reed (25), with, interposed, a drive mechanism which displaces the warping reed transversely to the drum axis during a vertical adiustment of the further carriage.

2. Warping machine according to Claim 1, **characterized in that** the control (60, 62, 64) generates, from the current distance signal of the build-up thickness measuring device (55), a correcting signal for the advancing-speed signal, said correcting signal automatically tracking the build-up thickness measuring device (55).

3. Warping machine according to one of Claims 1 or 2, **characterized in that** the build-up thickness measuring device (55) consists of a laser-light distance measuring device.

4. Warping machine according to one of Claims 1 to 3, **characterized in that** the measured-value sensing of the build-up thickness measuring device (55) is automatically set to the optimum measuring-cycle time according to the thread thickness and yarn count.

5. Warping machine according to one of Claims 1 to 4, **characterized in that** the measured-value sensing of the build-up thickness measuring device (55) takes place with a cycle time of approximately 10 - 100 ms, preferably between 20 and 60 ms.

## Revendications

1. Ourdissoir comportant un tambour d'ourdissoir (2), avec un chariot d'ourdissoir (21), qui peut se déplacer parallèlement au tambour d'ourdissoir (2), avec un peigne d'ourdissoir (25), par lequel des bandes d'ourdissoir peuvent s'enrouler sur le tambour d'ourdissoir (2), avec un dispositif de mesure de l'épaisseur rapportée (55), avec un dispositif pour la saisie du nombre de révolutions du tambour d'ourdissoir et avec une commande (60,62,64) qui, en fonction d'un signal de l'épaisseur rapportée et d'un signal de nombre de révolutions produit un signal d'avance pour le peigne d'ourdissoir (25), le peigne d'ourdissoir (25) et le dispositif de mesure de l'épaisseur rapportée (55) étant montés sur le chariot d'ourdissoir (21) et sont mobiles aussi bien parallèlement à l'axe du tambour d'ourdissoir qu'orthogonalement à l'axe du tambour d'ourdissoir de façon synchrone avec la révolution du tambour d'ourdissoir, et le dispositif de mesure de l'épaisseur rapportée (55) maintenant un espacement préétabli essentiellement constant par rapport à la surface de la bande d'ourdissoir, **caractérisé par** un autre chariot (23), réglable en hauteur, fixé sur le chariot d'ourdissoir (21), qui porte le dispositif de mesure de l'épaisseur rapportée directement et le peigne d'ourdissoir (25) avec un mécanisme d'entraînement intercalé, qui déplace le peigne d'ourdissoir avec un réglage en hauteur de l'autre chariot transversalement à l'axe de tambour.

2. Ourdissoir selon la revendication 1, **caractérisé en ce que** la commande (60,62,64) produit, pour le signal de vitesse d'avance, un signal de correction à partir du signal d'éloignement actuel du dispositif de mesure de l'épaisseur rapportée (55), qui asservit automatiquement le dispositif de mesure de l'épaisseur rapportée (55).

3. Ourdissoir selon l'une des revendications 1 ou 2, **caractérisé en ce que** le dispositif de mesure de l'épaisseur rapportée (55) consiste en un dispositif de mesure de distance par lumière laser.

4. Ourdissoir selon l'une des revendications 1 à 3, **caractérisé en ce que** la détection de la valeur de mesure par le dispositif de mesure de l'épaisseur rapportée (5) est ajustée automatiquement au temps de cycle de mesure optimum selon l'épaisseur du fil et le numéro de fil.

5. Ourdissoir selon l'une des revendications 1 à 4, **caractérisé en ce que** la détection de la valeur de mesure par le dispositif de mesure de l'épaisseur rapportée (55) s'effectue avec un temps de cycle d'environ 10-100 ms, de préférence entre 20-60 ms.
